# FASCICULE DE BREVET EUROPEEN

(11) **EP 0 900 033 B1**
(45) Date de publication et mention de la délivrance du brevet: **01.08.2001**
(21) Numéro de dépôt: 97925116.2
(22) Date de dépôt: 21.05.1997
(51) Int. Cl.: A46B 5/00, A46B 7/02

(54) **BROSSE A DENTS DITE TRANSVERSALE**
ZAHNBÜRSTE MIT QUERSTEHENDEM BÜRSTENKOPF
TRANSVERSAL TOOTHBRUSH

(30) Priorité: 21.05.1996 FR 9606529; 26.07.1996 FR 9609684; 01.10.1996 FR 9612160
(43) Date de publication de la demande: 10.03.1999
(73) Titulaire: Hugon, Roland, 43160 Sembadel (FR); Grivon, Josette, 43270 Allègre (FR)
(72) Inventeur: Hugon, Roland, 43160 Sembadel (FR); Grivon, Josette, 43270 Allègre (FR)
(74) Mandataire: Schmitz, Jean-Marie
(86) Numéro de dépôt international: FR9700893
(87) Numéro de publication internationale: WO9743923

(56) Documents cités:
- EP-A- 0 613 636
- WO-A-95/01113
- DE-A- 2 311 043
- FR-A- 2 583 963
- GB-A- 2 101 476
- US-A- 2 084 873
- US-A- 5 032 082
- US-A- 5 315 730
- US-A- 5 564 150
- US-A- 5 570 487
- PATENT ABSTRACTS OF JAPAN vol. 096, no. 004, 30 avril 1996 & JP 07 313251 A (H DESIGN ASSOC:KK), 5 décembre 1995,

## Description

La présente invention concerne une brosse à dents dite transversale selon le préambule des revendications 1 et 5 et à manche de préhension à la main ou de fixation sur une machine à moteur pour assurer respectivement le brossage manuel ou mécanique des dents avec une efficacité améliorée.

La brosse à dents selon l'invention se compose d'un corps de brosse sensiblement rectangulaire avec un manche de direction sensiblement inclinée, de préférence perpendiculaire par rapport à la direction longitudinale du corps de brosse. Cette nouvelle configuration bien que semblant à première vue mal fonctionner car n'atteignant pas les dents du fond, permet un brossage efficace car elle favorise un brossage transversal consistant en un déplacement transversal de haut en bas perpendiculaire aux rangées de dents et parallèle aux dents et à leur implantation.

Ce brossage « dit transversal » nettoie les parties proéminentes mais également les interstices et les parties en retrait des dents où les déchets ont tendance à rester coincé et à s'accumuler. Il permet également d'exercer une meilleure action de massage sur la hauteur des gencives avec une grande efficacité au niveau du collet de la dent pour en éliminer le tartre. Cette tenue du manche est la seule qui permet un mouvement naturel, aisé de va et vient vertical. Pour les enfants la tenue de cette brosse dont le manche est différent devient un jeu en ayant une meilleure hygiène. Des études entreprises ont permis de constater que les personnes handicapées ont plus de facilité à faire le mouvement de haut en bas que celui de poussées et tractions horizontales.

Plusieurs modèles de brosses à dents permettent de brosser les dents de haut en bas en ayant la forme d'un T majuscule ; le corps de brosse occupant la branche supérieure horizontale et le manche la tige verticale du T.

Certains modèles sont fixes, tels ceux décrits dans les documents DE-A-3228946 et FR-A-2 583 963. Ce premier document décrit un corps de brosse droit ou bien courbe afin de tenir compte de la concavité de la mâchoire. Le document FR-A-2 583 963 montre une brosse où son orientation se fait par déformation du manche qui doit être fabriqué en un matériau aux propriétés mécanique appropriées ou bien en une matière plastique souple moulée sur un insert métallique. Ces deux documents ne font pas ressortir qu'un tiers environ du manche en partant du corps de brosse doit présenter une courbe concave par rapport au visage lorsque la brosse est en position de nettoyage.

Dans les documents US-A-2084873 et US-A-5315730, il est décrit des brosses à dents à tête transversale fixe avec des manches plus ou moins courbes. Ce premier document montre un manche dont la configuration est en forme de « S » et où l'utilisation de la tête (4) est impossible car le manche après la tête comporte une courbure inverse à l'utilisation d'un brossage transversal. En effet, dans ce cas le manche heurte en permanence le menton et la mâchoire inférieure. De même le document US-A-5315730 possède un manche constitué de deux parties droites (11) et (17) faisant un angle de l'ordre de 150° entres elles et dont le plan de la brosse perpendiculaire à la direction des poils fait un angle de 3° à 7° avec la partie adjacente du manche. Une telle brosse est difficile à utiliser puisque le manche butte le menton au cours du brossage.

Il est connu du document patent abstracts of Japan vol. 096, N°004, du 30 avril 1996 § JP-A-07 3132251 , une brosse à dents dont le manche est essentiellement rectiligne et dont seules les extrémités des poils de la brosse dépassent de la projection verticale de la section du manche.

Les informations de ces documents ne font que poser le problème de ce que doit être l'invention géométrique dont la définition précise n'est pas évidente pour l'homme du métier . La solution aux problèmes d'un tel type de brosse n'est pas indiqué pour en résoudre les questions techniques.

Dans le document WO-A-95/01113, le maintien angulaire est obtenu par un goujon en forme de champignon à lamelles longitudinales qui s'engage dans une cavité du manche. Les lamelles évitent le décrochement de la brosse de la cavité du manche. Dans les documents DE-A-2427877 et FR-A-2 583 963 le blocage en rotation s'effectue seulement dans deux positions, l'une longitudinale, l'autre transversale. Ces trois documents ne tiennent pas compte de la courbure du manche afin de rendre possible le brossage transversal sans heurter le menton. Les nombreuses surfaces non étanches des systèmes de rotations sont autant de niches à détritus et à bactéries, réintroduits dans la bouche à la prochaine utilisation de la brosse. Le dentifrice pouvant pénétrer entre ces surfaces et y durcir peut bloquer le système et augmente considérablement l'usure des pièces en friction, donc la durée de vie de l'ensemble. Le document FR-A-2 583 963 fig. 1, 5, 7, et le document DE-A-24 27 877 fig 3, 4, 5, montrent un manche dont la partie concave correspond uniquement à la longueur de dégagement de rotation du corps de brosse, ce qui est nettement insuffisant pour dégager le menton. Le profil du manche du document GB-A-2101476 est totalement inopérationnel étant donné que la naissance du manche butte contre les lèvres et gêne le brossage.

Le document EP-A-0 077 869 montre une brosse à deux positions transversales et deux positions longitudinales où l'extrémité du manche en forme de queue mâle se glisse dans les queues d'aronde femelle du corps de brosse . Le blocage en position est obtenu par un système de billes et de ressort placés dans le corps de brosse. Ce document ne tient pas compte du galbe nécessaire du manche pour permettre le passage du menton. Ce système présente aussi l'inconvénient que le blocage en position n'est pas définitif et que le corps de brosse peut se désolidariser du manche dans la bouche et qu'il peut être avaler ou causer un accident plus grave par obstruction des voies respiratoires supérieures.

Les manches montrés dans ces antériorités tiennent seulement compte de la rotation du corps de brosse en ignorant complètement le problème posé pour le passage du menton. Dans d'autres modèles, le corps de brosse est monté rotatif sur le manche, pour le ramener dans le prolongement du manche dans un brossage traditionnel des dents d'avant en arrière.

Le document US-A-5 499 422 décrit une brosse dont le blocage en position du manche par rapport au corps de brosse s'effectue à l'aide d'une rondelle anti friction pressée par un rivet entre une surface du manche et une surface du corps de brosse. Le document GB-A-2 101 476 montre un système de blocage en position constitué par une forme de « U » renversé présentant un trou circulaire et en regard le dos de la tête présente une cavité. L'extrémité du manche ayant deux tétons vient s'emboîter dans le trou et la cavité. Il est dit que la force élastique du « U » sur la cavité de la tête est suffisante pour maintenir par friction le manche dans la position choisie lors du brossage. Il est de toute évidence que la très faible surface de contact entre les tétons et leurs logements et que la pression du « U » insuffisante compte tenu qu'il doit être très flexible pour changer la tête ne peuvent assurer un maintient ferme en position du manche par rapport à la tête et que les faibles surfaces en friction vont très rapidement s'user et se désajuster. Une autre variante décrit un système de fentes et rainures sur la tête et le manche l'ensemble étant maintenu par la pièce élastique du « U » ici encore la pression du « U » insuffisante compte tenu qu'il doit être très flexible pour changer la tête ne peuvent assurer un maintient ferme en position du manche par rapport à la tête. Il est dit également qu'il existe des moyens de verrouillages adaptés soit que le manche est constitué d'une rainure et de joint à ressort ou de moyens équivalents soit que la tige est avec ressort pour rendre la tête interchangeable. La tête interchangeable implique le risque du détachement et de l'avalement du corps de brosse lors de son utilisation et éventuellement le risque d'un accident plus grave par obstruction des voies respiratoires. L'importante surface entre les deux supports opposés et le mécanisme non protégé constituent une niche à détritus et à bactéries non compatible avec nos règles d'hygiène. Dans le document US-A-4 020 521 la tête de la brosse comporte une projection d'une longueur égale à la hauteur du manche et moulée dans le même temps que la tête. Cette projection comprend sur sa périphérie plusieurs dentelures. Le manche d'une seule pièce côté main comporte un trou pour maintenir un tube de dentifrice. De l'autre coté, le manche a une largeur égale à celle de la tête lorsqu'il est dans l'alignement de la tête. Coté tête, un trou dentelé, traversant de part en part le manche est centré sur la projection de la tête. Les dentelures verticales et parallèles de la projection dont le diamètre est légèrement plus grand que celui du trou coopèrent afin que l'emboîtement soit serré. Pour permettre l'emboîtement et la rotation du manche par rapport à la tête une fente perpendiculaire à l'axe longitudinale du manche est réalisée de l'extrémité du manche au trou. Dans ce document le mécanisme ne présente aucun moyen, lors de l'utilisation de la brosse pour empêcher le déboîtement corps de brosse et manche dans ce cas le risque d'avaler le corps de brosse est important et le risque d'obstruction des voies respiratoires aussi. Le mécanisme ne présente aucune protection pour l'isoler des détritus, bactéries ainsi que du dentifrice. De plus sur la fig. ( 1) il est visible que l'extrémité du manche fendu lorsqu'il est en position transversal fait saillie à l'extérieur du corps de brosse et vient buter sur le haut des gencives rendant impossible l'utilisation de la brosse en position transversale.
La brosse à dents dite transversale est décrite dans la partie caractérisante des revendications 1 et 5.

L'invention concerne donc une brosse à dents dite transversale composé d'un corps de brosse et d'un manche monté rotatif sur le corps de brosse de façon à ce que les axes longitudinaux du manche et du corps de brosse puissent prendre des directions différentes pour permettre un brossage transversal de haut en bas parallèle à la direction des dents et un brossage longitudinal, caractérisée en ce que le manche de la brosse après le corps de la brosse comporter un galbe permettant que lors du brossage les poils de la brosse soient bien en contact avec les dents et que le manche soit dégagé par rapport aux lèvres et au menton en faisant un angle compris entre 2° et 45° avec le plan de la brosse et en ce que le corps de brosse présente sur son plan médian transversal un cône tronqué en forme d'engrenage avec des dents en relief et des dents en creux, coopérant avec une cloche conique prolongeant l'extrémité du manche, le passage d'une dent à une autre étant possible grâce à l'élasticité des pièces coopérant. A l'intérieur de la cloche se trouve des parties de cylindre pour venir en contact avec les dents en relief et ainsi assurer le centrage de l'ensemble. Le blocage en position est permis grâce à un linguet faisant office de dent et coopérant avec les dents du cône du corps de brosse. Ou a l'intérieur se trouve deux dents pour le blocage en position de l'ensemble manche et corps de brosse et sur la partie interne de la cloche se trouve une partie de cylindre conique en regard des dents en relief du corps des brosse dans le but de centrer et d'assurer le blocage en position du manche.

L'invention concerne également une brosse à dents dite transversale composé d'un corps de brosse et d'un manche monté rotatif sur le corps de brosse de façon à ce que les axes longitudinaux du manche et du corps de brosse puissent prendre des directions différentes pour permettre un brossage transversal de haut en bas parallèle à la direction des dents et un brossage longitudinal, caractérisée en ce que le manche de la brosse après le corps de la brosse comporte un galbe permettant que lors du brossage les poils de la brosse soient bien en contact avec les dents et que le manche soit dégagé par rapport aux lèvres et au menton en faisant un angle compris entre 2° et 45° avec le plan de la brosse et que le corps de brosse présente sur son plan médian transversal un cône tronqué de surface lisse et en ce que le manche présente en regard à son extrémité une cloche circulaire conique dont la surface interne s'emboîte exactement sur la surface externe du cône du corps de brosse. Le blocage en position étant réalisé par friction des deux cônes l'un dans l'autre. Le cône tronqué fait un angle de 70°. L'étanchéité pour la partie supérieure de la cloche est assurée par le diamètre de l'axe identique à celui de l'alésage de la cloche et l'étanchéité inférieure est assurée par une rampe circulaire en creux dans le corps de brosse et par la base de la cloche qui vient s'y loger. Sur la base supérieure du cône tronqué est centré un axe dont la partie supérieure constitue une lèvre de rétention axe sur lequel s'enclipse le sommet alésé de la cloche de façon indémontable.

En partant de l'extrémité en contact avec le corps de brosse, le profil du manche possède une zone galbée concave qui tend à éloigner latéralement le manche du plan de la brosse.

L'extrémité libre du manche comporte un élargissement en forme de trépied permettant de supporter la brosse verticalement directement sur un plan horizontal pour une meilleure hygiène.

L'invention est mieux comprise à la vue des exemples de réalisation montrés dans les dessins annexés.

La figure 1a montre une brosse à dents à manche fixe transversale. La figure 1b montre une brosse à dents à manche fixe transversale et vue de coté. La figure 1c montre une brosse à dents avec la zone de déformation.

La figure 2a montre un corps de brosse avec un cône tronqué à engrenage. La figure 2b montre un corps de brosse avec cône lisse.

La figure 3a montre la cloche avec les trois parties de cylindre de blocage en position et le linguet. La figure 3b montre la cloche avec deux dents de blocage en position et une partie de cylindre de centrage et de maintien.

La figure 4a montre une coupe longitudinale du corps de brosse. La figure 4b montre une coupe longitudinale de la cloche avec les deux dents.

La brosse suivant l'invention est constituée d'un corps de brosse ( 1 ) de forme allongée rectangulaire de préférence comportant une à quatre rangées longitudinales de trous ( 3 ) pratiqués dans le corps de brosse pour maintenir les poils et d'un manche allongé ( 2 ) perpendiculaire à la direction longitudinale du corps de brosse. Le manche (2 ) est relié directement au corps de brosse ( 1 ) sur un grand coté latéral ( 4) de celui-ci , ou bien sur la face arrière du corps de brosse de façon à ce que le plan de la face avant du corps de brosse ( 1 ) soit dans un plan décalé parallèlement au plan contenant le manche qui présente immédiatement après sa naissance un galbe ( 5 ) permet le dégagement du menton lors de l'utilisation de la brosse. Chacune des deux ailes du corps de brosse disposée de chaque côté du manche (2) a une longueur suffisante pour que les touffes extrêmes de poils atteignent les dents du fond lorsque la naissance du manche est en contact avec la commissure des lèvres. Le manche a été étudié dans sa section qui après sa naissance est de forme ovoïde dont les diamètres sont de 5,5 millimètres par 5 millimètres et présente une courbe ou galbe ( 5 ) régulier d'une hauteur de 6,7 centimètres et d'une profondeur maximum de 10 millimètres par rapport à une ligne reliant les deux extrémités de ce galbe. Il permet ainsi d'après les études entreprises, ceci dans 95% des cas, laisse le passage du menton lorsque la brosse est utilisée dans la position la plus confortable, c'est à dire le coude collé au corps , l'avant bras le poignet et la main dans un même plan très proche de la poitrine afin de réduire au maximum les efforts dus au brossage. Cette position de brossage étant la plus naturelle permet aux poils de la brosse d'être uniformément en contact avec les dents et les gencives dans le but d'une efficacité maximum. Après le premier galbe, le manche présente une courbe inverse de 2° qui prend du volume puisque cette zone est celle qui est tenue par la main son épaisseur va de 14 millimètres à 27 millimètres .L'intérieur du manche dans cette partie plus grosse est alors creux pour une économie de poids et de matière première. La zone de préhension est surmoulée dans un matériau élastique ( 7 ) et comprend 10 demi cercles ( 8 ) pour une meilleure tenue de la brosse. Il se termine par un trépied dont les pointes ( 9 ) sont espacées de 20 millimètres ce qui permet à la brosse de se tenir debout sans appui pour une meilleure hygiène, (fig 1 ).
La brosse à moteur est fixée au manche après la partie galbée nécessaire au dégagement du menton. Les autres exemples de brosse sont pourvus du même manche que celui décrit ci dessus.

Selon un autre exemple de réalisation, le manche ( 2 ) est monté mobile sur le corps de la brosse ( 1) de façon à ce que les axes longitudinaux du manche et du corps de brosse puissent prendre des directions différentes. Cette mobilité permet plusieurs configurations avantageuses de la brosse. La première consiste à transformer la brosse transversale selon l'invention, en une brosse longitudinale où les axes du manche et du corps de brosse sont alignés, le manche pouvant prendre toutes les directions intermédiaires par rapport au corps de brosse que permettent les moyens de fixations et de blocages mécaniques du manche au corps de brosse . Ainsi le corps de brosse, sur son plan médian transversal présente un cône tronqué ( 10) en forme d'engrenage d'un angle de 70° avec 12 dents arrondies en relief (11) de valeur 0,5 et 12 dents en arrondies en creux ( 12 ) de valeur 0,5 . La forme arrondie des dents a été étudiée pour limiter l'usure du mécanisme et pour faciliter l'orientation du manche par déformation élastique des pièces coopérant. Les dents sont équidistantes entre elles. L'angle obtenu entre une dent en relief et la dent suivante en creux est de 15°. Sur la base supérieure du cône tronqué est centré un axe (13) dont la partie supérieure a un rayon de 1,85 millimètre pour une hauteur de 1 millimètre et dont la partie inférieure a un rayon de 1,55 millimètre pour une hauteur de 1 millimètre. Cette partie supérieure de l'axe est appelée lèvre de rétention ( 14 ). Cet ensemble cône plus axe est de même matière que le corps de brosse et moulé dans le même temps. Le manche est prolongé à son extrémité par une cloche ( 15 ) dont la base circulaire a un diamètre de 11,6 millimétres le sommet un diamètre de 5 millimétres la hauteur étant de 4,6 millimètres. Le sommet est alésé (16) au rayon de 1.55 millimètre pour s'enclipser sur l'axe et rendre l'ensemble indémontable.

Selon une première variante, à l'intérieur de la cloche (fig 3b) et à sa partie supérieure, face à l'extrémité du manche se trouvent deux dents ( 17 ) arrondies à 0 5, pour le blocage en position de l'ensemble manche, cloche et corps de brosse. Sur la partie interne de ia cloche et sur toute sa hauteur se trouve une partie de cylindre conique (18) en regard des dents en relief du corps de brosse dans le but de centrer et d'assurer le blocage en position du manche. Le passage d'une dent à une autre est possible grâce à élasticité des pieces coopérant. L'étanchéité pour la partie supérieure de la cloche est assurée par le diamètre de l'axe identique à celui de l'alésage de la cloche . L'étancheité inférieure est assurée par une rampe circulaire en creux (19) dans le corps de brosse et par la base de la cloche (20) qui vient s'y loger.

Selon une deuxieme variante se trouvent à l'intérieur de la cloche (fig 3a) trois parties de cylindre ( 21 ) équidistante les unes des autres pour venir en contact avec les dents en relief et ainsi assurer le centrage de l'ensemble. Le blocage en position est permis grace à un linguet ( 22 ) faisant office de dent et coopérant avec les dents du cône du corps de brosse. Le changement de position du manche est permis dans l'élasticité des pièces coopérant.

Selon un autre exemple de réalisation, sensiblement sur le plan median transversal du corps de brosse (fig 2b) se trouve un cône tronqué de surface lisse (23) surmonte du même type d'axe que celui décrit où le cône est dentelé et dont le manche présente en regard à son extrémité une cloche circulaire dont la surface interne s'emboîte exactement sur la surface externe du cône du corps de brosse. Le sommet de la cloche étant percé comme dans les exemples décrit ci dessus. Le blocage en position est réalisé par friction des deux cônes l'un dans l'autre.

## Revendications

1. Brosse à dents dite transversale, composée d'un corps de brosse (1) et d'un manche (2) monté rotatif sur le corps de brosse de façon à ce que les axes longitudinaux du manche et du corps de brosse puissent prendre des directions différentes pour permettre un brossage transversal de haut en bas, parallèle à la direction des dents et un brossage longitudinal, caractérisée en ce que le manche de la brosse après le corps de brosse comporte un galbe (5) permettant que lors du brossage les poils de la brosse soient bien en contact avec les dents et que le manche soit dégagé par rapport aux lèvres et au menton et en ce que le corps de brosse présente sur son plan médian transversal un cône tronqué (10) en forme d'engrenage avec des dents en relief (11) et des dents en creux (12), coopérant avec une cloche conique (15) prolongeant l'extrémité du. manche, le passage d'une dent à l'autre étant possible grâce à l'élasticité des pièces coopérant.

2. Brosse à dents selon la revendication 1, caractérisée en ce qu'à l'intérieur de la cloche (15) se trouvent des parties de cylindre (21) pour venir en contact avec les dents en relief (11) et ainsi assurer le centrage de l'ensemble.

3. Brosse à dents selon la revendication 2 caractérisée en ce que le blocage en position est permis grâce à un linguet (22) solidaire de la cloche (15) faisant office de dents et coopérant avec les dents du cône du corps de brosse.

4. Brosse à dents selon la revendication 1, caractérisée en ce qu'à l'intérieur de la cloche (15) se trouvent deux dents (17) fig. 3b, pour le blocage en position de l'ensemble manche et corps de brosse et en ce que sur la partie interne de la cloche se trouve une partie de cylindre conique (18) en regard des dents en relief (11) du corps de brosse dans le but de centrer et d'assurer le blocage en position du manche.

5. Brosse à dents dite transversale composée d'un corps de brosse (1) et d'un manche (2) monté rotatif sur le corps de brosse de façon à ce que les axes longitudinaux du manche et du corps de brosse puissent prendre des directions différentes pour permettre un brossage transversal de haut en bas parallèle à la direction des dents et un brossage longitudinal, caractérisée en ce que le manche de la brosse après le corps de brosse comporte un galbe (5) permettant que lors du brossage les poils de la brosse soient bien en contact avec les dents et que le manche soit dégagé par rapport aux lèvres et au menton et en ce que le corps de brosse présente sur son plan médian transversal un cône tronqué (10) de surface lisse (23) et en ce que le manche présente en regard à son extrémité une cloche circulaire conique (15) dont la surface interne s'emboîte exactement sur la surface externe du cône du corps de brosse, le blocage en position étant réalisé par friction des deux cônes l'un dans l'autre.

6. Brosse selon l'une des revendications 1 à 5, caractérisée en ce que le cône tronqué (10) fait un angle de 70°.

7. Brosse à dents selon l'une des revendications précédentes caractérisée en ce que l'étanchéité pour la partie supérieure de la cloche est assurée par le diamètre de l'axe (13) identique à celui de l'alésage (16) de la cloche de la brosse et en ce que l'étanchéité inférieure est assurée par une rampe circulaire en creux (19) sur le corps de brosse et par la base de cloche (20) qui vient s'y loger.

8. Brosse à dents selon l'une des revendications précédentes, caractérisée en ce que sur la base supérieure du cône tronqué est centré un axe (13) dont la partie supérieure constitue une lèvre de rétention (14), axe (13) sur lequel s'enclipse le sommet alésé (16) de la cloche (15) de façon indémontable.

9. Brosse à dents selon l'une des revendications précédentes, caractérisée en ce qu'en partant de l'extrémité en contact avec le corps de brosse, le profil du manche possède une zone galbée concave qui tend à éloigner latéralement le manche du plan de la brosse puis une zone d'inflexion où la courbure s'inverse.

10. Brosse à dents selon l'une des revendications précédentes, caractérisée en ce que l'extrémité libre du manche comporte un élargissement en forme de trépied ( 9) permettant de supporter la brosse verticalement directement sur un plan horizontal pour une meilleure hygiène.

## Claims

1. A transversal toothbrush composed of a brush body (1), and a handle (2) rotatably mounted on the brush body such that the longitudinal shafts of the handle and of the brush body can take different directions to permit a transversal up-and-down brushing, parallel to the direction of the teeth, and a longitudinal brushing characterised in that the handle of the brush includes after the brush body a curve (5) so that during brushing the bristles of the brush make good contact with the teeth and the handle clears the lips and chin and in that the brush body shows on its transversal central plane a gear shaped truncated cone with teeth in relief (11) and recessed teeth (12), co-operating with a conic hood (15) extending the end of the handle, the change from one tooth to the other being possible thanks to the elasticity of the co-operating parts.

2. The toothbrush according to claim 1, characterised in that there are cylinder parts (21) in the interior of the hood (15) to contact the teeth in relief (11) and thus ensuring the centring of the assembly.

3. The toothbrush according to claim 2, characterised in that the blocking-in position is made possible by a pawl (22) connected with the hood (15) acting as a tooth and co-operating with the teeth of the cone of the brush body.

4. The toothbrush according to claim 1, characterised in that there are two teeth (17) figure 3b in the interior of the hood (15) for the blocking-in position of the handle and brush body assembly and in that there is a conical portion of a cylinder (18) onto the inner portion of the hood in relation with the teeth in relief (11) of the brush body in order to centring and blocking the handle in position.

5. A transversal toothbrush composed of a brush body (1) and a handle (2) rotatably mounted on the brush body such that the longitudinal shafts of the handle and of the brush body can take different directions for allowing an up-and-down transversal brushing parallel to the direction of the teeth and a longitudinal brushing characterised in that the handle of the brush after the brush body includes a curve (5) so that during brushing the bristles of the brush make good contact with the teeth and the handle clears the lips and chin and in that the brush body shows on its transversal central plane a truncated cone (10) of a smooth surface (23) and in that the handle shows, in relation with its end, a conical circular hood (15) which internal surface exactly fits on the outer surface of the cone of the brush body, the blocking-in position is achieved by friction of both cones one inside the other.

6. The toothbrush according to any of the claims 1 to 5, characterised in that the truncated cone (10) makes an angle of 70°.

7. The toothbrush according to any preceding claims characterised in that the upper seal part of the hood is ensured by the diameter of the shaft (13) identical to that of the aperture (16) of the brush hood and in that the lower seal is ensured by a recessed circular guide track (19) on the brush body and by the base of the hood (20) which is accommodated therein.

8. The toothbrush according to any of the preceding claims, characterised in that there is a centered shaft (13) on the upper base of the truncated cone which upper portion constitutes a retention lip (14), shaft (13) on which the apertured top (16) of the hood (15) is clipped so that it cannot be taken apart.

9. The toothbrush according to any preceding claims, characterised in that starting from the end in contact with the brush body, the profile of the handle has a concave curved region tending to move the handle laterally away from the plane of the brush, then an inflection region where the curve is reversed.

10. The toothbrush according to any preceding claims, characterised in that the free end of the handle broadens out in the form of a tripod (9) allowing the brush to be supported vertically directly on an horizontal plane for a better hygiene.

## Patentansprüche

1. Als Querzahnbürste bezeichnete Zahnbürste, die aus einem Bürstenkörper (1) und einem Griff (2) besteht, welcher auf dem Bürstenkörper rotierend so montiert ist, dass die Längsachsen des Griffs und des Bürstenkörpers verschiedene Richtungen einnehmen können, um ein zu der Richtung der Zähne paralleles Querbürsten von oben nach unten sowie ein Bürsten der Länge nach zu ermöglichen, dadurch gekennzeichnet, dass der Bürstengriff anschließend an den Bürstenkörper eine Schweifung (5) aufweist, welche es während dem Bürsten ermöglicht, dass die Bürstenhaare gut in Kontakt mit den Zähnen stehen und dass der Griff im Verhältnis zu den Lippen und dem Kinn freiliegend ist und dadurch dass der Bürstenkörper in seiner querliegenden mittleren Ebene einen Kegelstumpf (10) aufweist, welcher die Form eines Räderwerks mit hervorstehenden Zähnen (11) und mit tiefgelegenen Zähnen (12) besitzt und welcher mit einer konischen Glocke (15), die das Ende des Griffs verlängert, zusammenarbeitet, wobei der Übergang von einem Zahn zu dem anderen infolge der Elastizität der zusammenarbeitenden Teile möglich ist.

2. Zahnbürste gemäß Anspruch 1, dadurch gekennzeichnet, dass sich im Innern der Glocke (15) Zylinderteile (21) befinden, um mit den hervorstehenden Zähnen (11) in Kontakt zu treten und auf diese Weise die Zentrierung des Ganzen zu sichern.

3. Zahnbürste gemäß Anspruch 2, dadurch gekennzeichnet, dass die Blockierung in der Position ermöglicht wird durch einen aus einem Stück mit der Glocke (15) gebildeten Sperrhebel (22), welcher die Funktion von Zähnen ausübt und mit den Zähnen am Konusstück des Bürstenkörpers zusammenarbeitet.

4. Zahnbürste gemäß Anspruch 1, dadurch gekennzeichnet, dass sich im Innern der Glocke (15) zwei Zähne (17) (Fig. 3b) befinden, für die Blockierung in der Position der Gesamtheit des Griffs und des Bürstenkörpers und dass sich auf dem inneren Teil der Glocke ein konischer Zylinderteil (18) gegenüber den hervorstehenden Zähnen (11) des Bürstenkörpers befindet, mit dem Zweck den Griff zu zentrieren und die Blockierung in der Position zu sichern.

5. Als Querzahnbürste bezeichnete Zahnbürste, die aus einem Bürstenkörper (1) und einem Griff (2) besteht, welcher auf dem Bürstenkörper rotierend so montiert ist, dass die Längsachsen des Griffs und des Bürstenkörpers verschiedene Richtungen einnehmen können, um ein zu der Richtung der Zähne paralleles Querbürsten von oben nach unten sowie ein Bürsten der Länge nach zu ermöglichen, dadurch gekennzeichnet, dass der Bürstengriff anschließend an den Bürstenkörper eine Schweifung (5) aufweist, welche es während dem Bürsten ermöglicht, dass die Bürstenhaare gut in Kontakt mit den Zähnen stehen und dass der Griff im Verhältnis zu den Lippen und dem Kinn freiliegend ist und dadurch dass der Bürstenkörper in seiner querliegenden mittleren Ebene einen Kegelstumpf (10) mit einer glatten Fläche (23) aufweist und dass der Griff gegenüber seinem Ende eine runde konische Glocke (15) aufweist, deren innere Fläche genau mit der äußeren Fläche des Konusstückes am Bürstenkörper ineinander greift, wobei die Blockierung in der Position durch die Reibung der zwei Konusstücke, das eine innerhalb des anderen, verwirklicht wird.

6. Zahnbürste gemäß einem der Ansprüche 1 bis 5, dadurch gekennzeichnet, dass der Kegelstumpf (10) einen Winkel von 70° bildet.

7. Zahnbürste gemäß einem der vorhergehenden Ansprüche, dadurch gekennzeichnet, dass die Dichtheit für den oberen Teil der Glocke gesichert wird durch den Durchmesser der Achse (13), welcher identisch ist mit demjenigen der Bohrung (16) der Glocke der Bürste und dass die Dichtheit unten gesichert wird durch eine rundherum verlaufende hohl ausgenommene Rampe (19) auf dem Bürstenköper sowie durch die Glockenbasis (20), welche sich darin einlegen kommt.

8. Zahnbürste gemäß einem der vorhergehenden Ansprüche, dadurch gekennzeichnet, dass auf der oberen Basis des Kegelstumpfes eine Achse (13) zentriert ist, deren oberer Teil eine Retentionslippe (14) bildet, Achse (13) auf welche sich die ausgebohrte Spitze (16) der Glocke (15) auf eine unlösbare Weise einklinkt.

9. Zahnbürste gemäß einem der vorhergehenden Ansprüche, dadurch gekennzeichnet, dass das Profil des Griffs, ausgehend von dem mit dem Bürstenkörper in Berührung stehenden Ende, eine geschwungene konkave Zone besitzt, die dazu neigt den Griff seitlich aus der Ebene der Bürste zu entfernen, und dann eine Inflexionszone aufweist, wo sich die Biegung umkehrt.

10. Zahnbürste gemäß einem der vorhergehenden Ansprüche, dadurch gekennzeichnet, dass das freie Ende des Griffs eine Erweiterung in Form eines Dreibeins (9) aufweist, welches es erlaubt, zwecks einer besseren Hygiene, die Bürste direkt aufrecht auf eine horizontale Ebene zu stellen.
